# EUROPÄISCHE PATENTSCHRIFT

(11) **EP 0 044 826 B1**
(45) Veröffentlichungstag und Bekanntmachung des Hinweises auf die Patenterteilung: **22.02.1984**
(21) Anmeldenummer: 81890116.7
(22) Anmeldetag: 08.07.1981
(51) Int. Cl.: B22D 11/10, B22D 41/02

(54) **Verfahren zur Heissreparatur eines Zwischengefässes einer Stranggiessanlage**
Method for the hot repair of a tundish of a continuous casting plant
Procédé pour la réparation à chaud d'un panier de coulée d'une installation de coulée continue

(30) Priorität: 16.07.1980 AT 3685/80
(43) Veröffentlichungstag der Anmeldung: 27.01.1982
(73) Patentinhaber: VOEST-ALPINE Aktiengesellschaft, A-4010 Linz (AT)
(72) Erfinder: Hoyer, Otto, Dipl.-Ing., A-4020 Linz (AT); Antensteiner, Norbert, A-4060 Leonding (AT); Fortner, Walter, A-4020 Linz (AT)
(74) Vertreter: Wolfram, Gustav, Dipl.-Ing.

## Beschreibung

Die Erfindung betrifft ein Verfahren zur Heißreparatur der Schutzschicht auf dem Dauerfutter eines Zwischengefäßes einer Stranggießanlage.

Für Zwischenbehälter hat es sich von Vorteil erwiesen, das Dauerfutter mit einer für das Dauerfutter als Schutzschicht wirkenden Verschleißschicht, einem sog. Verschleißfutter, zu versehen. Dieses Verschleißfutter wird von Zeit zu Zeit erneuert, damit das unter ihm liegende Dauerfutter nicht Schaden nimmt. Bisher hat man die Erneuerung des Verschleißfutters im kalten Zustand des Zwischengefäßes durchgeführt, u. zw. durch händisches Ausschaufeln des Zwischengefäßes nach Auskippen der im Zwischengefäß unmittelbar. nach Beendigung des Gießens noch vorhandenen flüssigen Metall-und Schlackenreste und anschließendem Aufmauern des Verschleißfutters. Es ist dazu notwendig, das Zwischengefäß längere Zeit abzukühlen, wobei man jedoch beachten muß, die Temperatur des Zwischengefäßes nicht unter eine bestimmte Höhe absinken zu lassen, um Wärmeverluste gering zu halten. Das Ausschaufeln ist daher durch die Restwärme des Zwischengefäßes eine äußerst anstrengende und auch länger dauernde Tätigkeit.

Ein weiterer Nachteil des bekannten Reparaturverfahrens ist das infolge des relativ kalten Zwischengefäßes notwendige lang dauernde Aufheizen desselben (um ein sofortiges Erstarren des in das reparierte Zwischengefäß eingegossenen Metalles zu verhindern), wobei eine bestimmte Temperaturkurve eingehalten werden muß. Ein rasches Aufheizen des Zwischengefäßes ist nicht möglich, da die dabei auftretenden Wärmespannungen das Zwischengefäß beschädigen würden.

Es ist bei Zwischengefäßen bekannt (AT-PS 335 647), das Verschleißfutter aus Platten geringer Wärmeleitfähigkeit und geringer Wärmekapazität zu bilden. Dabei befindet sich zwischen dem Dauerfutter und dem Verschleißfutter körniges Material, z. B. Quarzsand. Solche Platten müssen mit feuerfestem Mörtel verfugt werden, was äußerst arbeitsaufwendig ist.

Es ist weiters bekannt, die Platten des Verschleißfutters mit Nut-Feder-Verbindungen auszustatten, wodurch sich das Verlegen zwar einfacher gestaltet; jedoch sind solche Platten nur kompliziert herzustellen.

Die Erfindung bezweckt die Vermeidung dieser Nachteile und Schwierigkeiten und stellt sich die Aufgabe ein Verfahren zur Heißreparatur der Schutzschicht auf dem Dauerfutter eines Zwischengefäßes einer Stranggießanlage zu schaffen, das einfach und rasch durchgeführt werden kann, durch welches Wärmeverluste des Zwischengefäßes weitgehendst vermieden werden und welches weiterhin sicherstellt, daß die Reparaturmannschaft trotz des hohen Wärmeinhaltes des zu reparierenden Zwischengefäßes die erforderlichen Arbeiten ohne Beeinträchtigung durchführen kann.

Diese Aufgabe wird erfindungsgemäß dadurch gelöst, daß in dem Zwischengefäß eine den Boden bedeckende Reststahlmenge mitsamt Schlackenschicht belassen wird, daß diese Reststahlmenge mit der Schlackenschicht bis zur Erstarrung gekühlt wird, anschließend die zu einer Platte erstarrte Reststahlmenge mit Schlackenschicht im noch heißen Zustand aus dem Zwischengefäß entfernt wird, worauf eine die Schutzschicht bildende Heißreparaturmasse auf das Dauerfutter des noch heißen Zwischengefäßes aufgespritzt wird.

Dieses Verfahren bringt eine wesentliche Zeitersparnis. Unmittelbar nach Erstarrung der Reststahlmenge mitsamt Schlackenschicht lassen sich diese Schichten, beispielsweise durch Kippen des Zwischengefäßes, entfernen, wobei die alte Schutzschicht des Zwischengefäßes an der erstarrten Reststahlmenge haftet und mit dieser mitentfernt wird. Man braucht nun nicht zu warten, bis das Zwischengefäß ganz ausgekühlt ist, sondern kann die neue Schutzschicht auf das noch heiße Dauerfutter, das vorzugsweise eine Temperatur zwischen 500 und 1300°C aufweist, aufbringen. Die Trockenzeit für die neu aufgebrachte Schutzschicht ist äußerst kurz, da die Trocknung durch das unmittelbar unter der Verschleißschicht liegende heiße Dauerfutter stark beschleunigt wird. Dadurch wird auch eine Wasserstoffanreicherung bzw. Porenbildung im Strang bei Gießbeginn vermieden. Weiters erspart man sich bei einem solcherart reparierten Zwischengefäß das stundenlange Aufheizen des Zwischengefäßes. Das Gießpersonal ist der mit dem Aufheizen verbundenen Lärm- und Hitzebelastung nicht mehr ausgesetzt.

Vorteilhaft wird die zu einer Platte erstarrte Reststahlmenge und Schlackenschicht im noch glühenden Zustand aus dem Zwischengefäß entfernt, wobei die Kühlung der Reststahlmenge in der Weise erfolgt, daß die Temperatur des Dauerfutters des Zwischengefäßes zwischen 500 und 1300° C liegt.

Um den Stopfen zu retten, werden zweckmäßig vor dem Erstarren der im Zwischengefäß belassenen Reststahlmenge das Gießrohr gedichtet und der Stopfen entfernt.

Zur leichteren Entfernung der erstarrten Reststahlmenge wird vor dem Erstarren der Reststahlmenge in die Reststahlmenge mindestens ein mit ihr verschweißendes und aus ihr herausragendes Halterungsmittel, vorzugsweise ein Stahlblechstreifen mit Öse, eingetaucht.

Die Erfindung ist nachstehend anhand der Zeichnung näher erläutert, wobei die Zeichnung ein Zwischengefäß im Schnitt zeigt.

Das außen von einem Stahlblechmantel 1 umgebene Zwischengefäß 2 ist innen mit einem Dauerfutter 3 ausgekleidet. Als Schutzschicht für das Dauerfutter ist auf dem Dauerfutter ein Verschleißfutter 4 aufgebracht, welches im Neuzustand eine Stärke von 20 bis 30mm aufweist. Dieses Verschleißfutter ist beim dargestellten Ausführungsbeispiel aufgespritzter Sintermagnesit mit der folgenden chemischen Zusammensetzung:

Ein Stopfen 5 zum Verschließen der Ausflußöffnung 6 und zum Regeln der ausfließenden Stahlmenge ist mittels eines Handhebels 7, der den Haltearm 8 des Stopfens 5 bewegt, heb- und senkbar. In die Ausflußöffnung 6 ist ein Gießrohr 9 eingesetzt, welches als in eine Kokille eintauchendes Tauchrohr mit seitlichen Auslässen 10 ausgebildet ist.

Wenn das Verschleißfutter 4 nur mehr eine geringe Dicke aufweist (wie in der Zeichnung dargestellt ist), also erneuert werden muß, wird in dem Zwischengefäß 2 eine den Boden 12 bedeckende Reststahlmenge 11 mit einer Höhe h von etwa 100 bis 200 mm, vorzugsweise mit einer Höhe von ca. 150 mm, und die auf ihr befindliche S'chlackenschicht 13 belassen. Der Stopfen 5 wird, wenn sich diese Reststahlmenge 11 im Zwischengefäß befindet, geschlossen, worauf das Zwischengefäß 2 von der Gießbühne weggehoben und auf den Hüttenflur gebracht wird. Dort wird das Gießrohr 9 abgeschlagen und die Abflußöffnung 6 von unten verschlossen (verstopft). Anschließend wird der Stopfen 5 gehoben und zur Seite verschwenkt oder durch Kippen der Stopfenhalterung entfernt; damit ist der Stopfen wiederverwendbar. Nach diesem Vorgang wird die im Zwischengefäß befindliche Reststahimenge 11 gekühlt u. zw. so lange, bis die Temperatur des Dauerfutters 3 zwischen 500 und 1300°C liegt. Bevor die Reststahlmenge 11 jedoch erstarrt, wird in diese ein laschenförmiger Stahlblechstreifen 14 eingetaucht, welcher mit der Reststahlmenge 11 verschweißt. Dieser Stahlblechstreifen 14 dient dazu, die zu einer Platte erstarrte Reststahlmenge 11 leichter aus dem Zwischengefäß entfernen zu können, indem die erstarrte Reststahlmenge beispielsweise mittels eines in eine Öse 15 des Stahlblechstreifens eingehängten Kranhakens gelockert wird.

Nach Lockern der zu einer Platte erstarrten Reststahlmenge 11 samt (ebenfalls erstarrter) Schlackenschicht 13 wird diese in noch glühendem Zustand, z. B. durch Kippen des Zwischengefäßes entfernt.

Das alte Verschleißfutter 4, welches an der zu einer Platte erstarrten Reststahlmenge 11 haftet, wird dabei mitentfernt und das Gefäß ist für das Aufbringen einer neuen Verschleißschicht bereit.

Das Aufbringen des neuen Verschlejßfutters erfolgt durch Aufspritzen einer Heißreparaturmasse, z. B. durch Aufspritzen von Sintermagnesit mit der oben angegebenen chemischen Zusammensetzung.

Die Trocknung des neuen Verschleißfutters erfolgt durch das noch eine Temperatur zwischen 500 und 1300° C aufweisende Dauerfutter 3 des Zwischengefäßes. Um ganz sicherzugehen, daß das neue Verschleißfutter vollständig getrocknet ist, kann dieses vor Wiederverwendung des Zwischengefäßes noch kurz nachgetrocknet werden.

Um Wärmespannungen im Stopfen und im Gießrohr zu vermeiden, ist es vor Gießbeginn lediglich notwendig, den Stopfen und das Gießrohr aufzuheizen. Für das Zwischengefäß selbst ist keine Abdeckung notwendig.

## Patentansprüche

1. Verfahren zur Heißreparatur eines Verschieißfutters (4) auf dem Dauerfutter (3) eines Zwischengefäßes (2) einer Stranggießanlage, dadurch gekennzeichnet,
- daß in dem Zwischengefäß (2) eine den Boden (12) bedeckende Reststahlmenge (11) mitsamt Schlackenschicht (13) belassen wird,
- daß diese Reststahlmenge (11) mit der Schlackenschicht (13) bis zur Erstarrung gekühlt wird,
- anschließend die zu einer Platte erstarrte Reststahlmenge (11) mit Schlackenschicht (13) im noch heißen Zustand aus dem Zwischengefäß (2) entfernt wird,
- worauf eine die Schutzschicht bildende Heißreparaturmasse auf das Dauerfutter (3) des noch heißen Zwischengefäßes (2) aufgespritzt wird.

2. Verfahren nach Anspruch 1, dadurch gekennzeichnet, daß die zu einer Platte erstarrte Reststahlmenge (11) und Schlackenschicht (13) im noch glühenden Zustand aus dem Zwischengefäß (2) entfernt wird.

3. Verfahren nach Anspruch 1 oder 2, dadurch gekennzeichnet, daß die Kühlung der Reststahlmenge (11) in der Weise erfolgt, daß die Temperatur des Dauerfutters (3) des Zwischengefäßes zwischen 500 und 1300° C liegt.

4. Verfahren nach den Ansprüchen 1 bis 3, dadurch gekennzeichnet, daß vor dem Erstarren der im Zwischengefäß belassenen Reststahlmenge (11) das Gießrohr (9) gedichtet und der Stopfen (5) entfernt werden.

5. Verfahren nach den Ansprüchen 1 bis 4, dadurch gekennzeichnet, daß vor dem Erstarren der Reststahlmenge (11) in die Reststahlmenge mindestens ein mit ihr verschweißendes und aus ihr herausragendes Halterungsmittel (14), vorzugsweise ein Stahlblechstreifen mit Öse (15), eingetaucht wird.

6. Verfahren nach den Ansprüchen 1 bis 5, dadurch gekennzeichnet, daß die Entfernung der zu einer Platte erstarrten Reststahlmenge (11) und Schlackenschicht (13) durch Kippen des Zwischengefäßes (2) erfolgt.

## Claims

1. A method for the hot repair of a wear lining (4) on the permanent lining (3) of a tundish (2) of a continuous casting plant, characterised in that
- a residual steel amount (11) plus slag layer (13), covering the bottom (12), is retained in the tundish (2),
- this residual steel amount (11) plus slag layer (13) is cooled until solidification,
- the residual steel amount (11) plus slag layer (13) solidified into a plate subsequently is removed from the tundish (2) in a still hot state,
- whereupon a hot-repair mass forming the protective layer is sprayed on the permanent lining (3) of the still hot tundish (2).

2. A method according to claim 1, characterised in that the residual steel amount (11) plus slag layer (13) solidified into a plate is removed from the tundish (2) in a still hot state.

3. A method according to claim 1 or 2, characterised in that the cooling of the residual steel amount (11) is effected in a manner that the temperature of the permanent lining (3) of the tundish lies between 500 and 1300°C.

4. A method according to claims 1 to 3, characterised in that prior to the solidification of the residual steel amount (11) retained in the tundish the casting tube (9) is sealed and the stopper (5) is removed.

5. A method according to claims 1 to 4, characterised in that prior to the solidification of the residual steel amount (11) at least one holding means (14), preferably a steel plate strip having an eyelet (15) welding with the same and projecting out of it is immersed into the residual steel amount.

6. A method according to claims 1 to 5, characterised in that the removal of the residual steel amount (11) plus slag layer (13) solidified into a plate is effected by tilting the tundish (2).

## Revendications

1. Procédé pour la réparation à chaud d'un revêtement d'usure (4) sur le revêtement de sécurité (3) d'un panier de coulée (2) d'une installation de coulée continue, caractérisé en ce que, dans le panier de coulée (2) on laisse une quantité d'acier résiduelle (11) couvrant le fond (12), en même temps qu'une couche de scorie (13), en ce qu'on refroidit jusqu'à solidification cette quantité d'acier résiduelle (11) avec la couche de scorie (13), en ce qu'ensuite on enlève du panier de coulée (2) la quantité d'acier résiduelle (11) solidifiée en plaque avec la couche de scorie (13), encore à l'état chaud, après quoi on projette sur le revêtement de sécurité (3) du panier de coulée (2) encore chaud une masse de réparation à chaud formant la couche de protection.

2. Procédé suivant la revendication 1, caractérisé en ce que l'on enlève du panier de coulée la quantité d'acier résiduelle solidifiée en plaque (11) et la couche de scorie (13) à l'état encore incandescent.

. 3. Procédé suivant la revendication 1 ou la revendication 2, caractérisé en ce que le refroidissement de la quantité d'acier résiduelle (11) se fait de façon que la température du revêtement de sécurité (3) du panier de coulée se situe entre 500 et 1300° C.

4. Procédé suivant les revendications 1 à 3, caractérisé en ce qu'avant la solidification de la quantité d'acier résiduelle (11) laissée dans le panier de coulée, on rend le tuyau de coulée (9) étanche et on enlève le tampon (5).

5. Procédé suivant les revendications 1 à 4, caractérisé en ce qu'avant la solidification de la quantité d'acier résiduelle (11), on plonge dans la quantité d'acier résiduelle au moins un moyen de préhension (14) qui s'y soude et qui en dépasse, de préférence une bande de tôle d'acier avec un oeillet (15):

6. Procédé suivant les revendications 1 à 5, caractérisé en ce que l'enlèvement de la quantité d'acier résiduelle (11) solidifiée en plaque et de la couche de scorie (13) se fait par basculement du panier de coulée (2).
